# EUROPÄISCHE PATENTSCHRIFT

(11) **EP 1 870 653 B1**
(45) Veröffentlichungstag und Bekanntmachung des Hinweises auf die Patenterteilung: **29.07.2009**
(21) Anmeldenummer: 07011884.9
(22) Anmeldetag: 18.06.2007
(51) Int. Cl.: F27D 5/00

(54) **Setzgestell zur Aufnahme von Brenngut während eines Ofenbrands**
Rack for placing fuel while a stove is burning
Support de montage destiné à la réception de produit à brûler d'un feu de four

(30) Priorität: 23.06.2006 DE 202006009973 U
(43) Veröffentlichungstag der Anmeldung: 26.12.2007
(73) Patentinhaber: Schunk Ingenieurkeramik GmbH, 47877 Willich-Münchheide (DE)
(72) Erfinder: Brands, Detlef, 40667 Meerbusch (DE)
(74) Vertreter: Henseler, Daniela

(56) Entgegenhaltungen:
- US-B1- 6 644 966

## Beschreibung

Die Erfindung betrifft ein Setzgestell zur Aufnahme von Brenngut nach dem Oberbegriff des Anspruchs 1.

Ein derartiges Setzgestell ist aus DE 29 39 437 A1 bekannt. Danach ist es vorteilhaft, wenn das Brennhilfsmittel mit vergleichsweise geringen Massen auskommt und trotzdem Gewähr dafür bietet, daß das Brenngut ausreichend abgestützt ist und sowohl von oben als auch von unten mit Wärme beaufschlagt werden kann. Der Ofenaufbau kann dann selbst kürzer gewählt werden, wodurch erheblich an Energie gespart werden kann. Schließlich ergibt sich auch eine höhere Einsatzmöglichkeit des Ofens, da mehr Chargen gefahren werden können. Der Stand der Technik sieht deshalb ein Brennplateau zur Auflagerung des Brenngutes vor, bei dem Stützen aufgestellt sind, die Nuten aufweisen und in den Nuten Querriegel aufnehmen, auf die Überbrückungsleisten aufgesetzt sind. Die Querriegel und die Überbrückungsleisten bestehen aus temperaturwechselbeständigem feuerfestem Material, vorzugsweise rekristallisiertem Siliziumkarbid. Nachteilig ist jedoch die nicht hinreichende Stabilität des Setzgestells.

US 6 644 966 B1 beschreibt ein Setzgestell mit Stäben, die nach Art eines Rostes über 2 Riegel beabstandet zweinander fixiert sind. Die Riegel weisen Öffnungen auf, in die die Stabenden eingesetzt werden.

Aufgabe der Erfindung ist es daher, ein Setzgestell nach dem Oberbegriff des Anspruchs 1 zu schaffen, das mit vergleichsweise geringen Massen an Brennhilfsmitteln auskommt, die Gewähr dafür bieten, daß das Brenngut auf einer stabilen Unterlage ausreichend abgestützt und mit Wärme beaufschlagt werden kann.

Diese Aufgabe wird durch die Merkmale des Anspruchs 1 gelöst.

Hierdurch wird ein Setzgestell zur Aufnahme von Brenngut während eines Ofenbrands geschaffen, das die konstruktive Gestaltung einer Steckverbindung als Brennhilfsmittelkonstruktion besitzt. Eine stabile Verbindung der Stäbe und Riegel wird erreicht und ein rostartiges Brennplateau gebildet. Das Setzgestell ist dabei geeignet, mittels Ofenwagen oder direkt als Schlitten durch einen Ofen bewegt zu werden. Das Setzgestell ist also eine transportable, relativ starre Einheit.

Vorteilhaft ist ferner, daß das Brenngut von allen Seiten gleichmäßig mit Wärme beaufschlagt werden kann.

Das Setzgestell erlaubt eine Setzweise, die im Vergleich zur teilweise noch üblichen kompakten Beladung eine signifikante Reduzierung der Brennzyklen und damit verbunden eine Verkürzung der Ofenlänge erlaubt. Neben der Einsparung an Energiekosten erhöht sich dadurch auch die Produktqualität. Die Produktion von beispielsweise Klinkern wird deutlich verbessert.

Weitere Ausgestaltungen der Erfindung sind der nachfolgenden Beschreibung und den Unteransprüchen zu entnehmen.

Die Erfindung wird nachstehend anhand des in der beigefügten Abbildung (Fig. 1) dargestellten Ausführungsbeispiels näher erläutert, das ein erfindungsgemäßes Setzgestell, teilweise zerlegt, zeigt.

Die Erfindung betrifft ein Setzgestell 1 zur Aufnahme von Brenngut mit einer Anzahl Stäben 2, die nach Art eines Rostes zur Auflagerung des Brenngutes über mindestens zwei Riegel 3, 4 beabstandet zueinander fixiert sind. In dem Setzgestell 1 bilden die Stäbe 2 Längsträger und die Riegel 3, 4 bilden Querträger.

Die mindestens zwei Riegel 3, 4 sind jeweils als eine Steckleiste mit einer Anzahl Steckdurchgangsöffnungen 5 für die Stäbe 2 quer zu einer inneren Durchgangsöffnung in Längsrichtung ausgebildet. Die als Längsträger wirkenden Stäbe 2 werden also durch Aussparungen, den Steckdurchgangsöffnungen 5, in die als Querträger wirkende Riegel 3, 4 gesteckt.

Um die Stäbe 2 in den Riegeln 3, 4 zu fixieren, ist mindestens ein in die innere Durchgangsöffnung einsetzbarer Steckverbinder 7 vorgesehen, der das Setzgestell 1 als Steckverbindung insgesamt fixiert. Der Steckverbinder 7 wird vorzugsweise von einem stabförmigen Steckverbinder 7 gebildet, der die Stäbe 2 gemeinsam fixiert. Dieser Steckverbinder 7 kann durch eine Arretiervorrichtung 8 gegenüber dem Riegel 3, 4 blockiert werden. Als Arretiervorrichtung 8 kann vorzugsweise ein Passstift vorgesehen sein, der im Riegel 3, 4 gehalten wird.

Die die Steckleisten bildenden mindestens zwei Riegel 3, 4 sind vorzugsweise als Hohlprofile ausgebildet. Die Stäbe 2 weisen eine Umfangsfläche auf, an deren Profil die Steckdurchgangsöffnungen 5 angepaßt sind. Die Stäbe 2, die die Riegel 3, 4 durchstechen, werden auf diese Weise sicher und möglichst wackelfrei gehalten. Die Stäbe 2 können dabei rund oder kantig ausgebildet sein. Gemäß der vorliegenden Abbildung sind die Stäbe 2 Vierkant-Stäbe mit zugeordneten Vierkant-Aussparungen 5 in den Riegeln 3, 4. Alternative mehreckige Formen sind wählbar.

Die Beabstandung der Stäbe 2 zueinander kann nach der Art des Brenngutes, beispielsweise Klinker, Platten, Dachziegel usw., gewählt werden, damit das Brenngut jeweils auf zwei zueinander benachbarten Stäben 2 aufgesetzt werden kann und dort für den Brennvorgang aufliegt.

Die Stäbe 2 weisen ferner vorzugsweise quer zu ihrer Längsausdehnung Löcher 9 zum Durchführen des stiftartigen Steckverbinders 7 auf. Mindestens zwei dieser Löcher 9 eines Stabes 2 sind zueinander beabstandet gemäß der Beabstandung der zwei inneren Durchgangsöffnungen 6 der mindestens zwei Riegel 3, 4 zueinander.

Die beigefügte Abbildung zeigt bezüglich des Riegels 3 den Steckverbinder 7 vor dem Einsetzen, während bei dem Riegel 4 der Steckverbinder 7 bereits eingesetzt ist.

Die innere Durchgangsöffnung 6 eines Riegels 3, 4 bildet mindestens eine Führung für den Steckverbinder 7, wozu die Durchgangsöffnung mindestens eine Öffnungsweite aufweist, die an einen stabförmigen Steckverbinder 7 angepaßt ist.

Beim Einsetzten des Steckverbinders 7 in den Riegel 3, 4 erhält dieser dann mindestens eine seitliche Gleitführung.

Die mindestens zwei Riegel 3, 4 sind vorzugsweise als säulenartige Stützen für die Stäbe 2 ausgebildet. Die säulenartigen Stützen ergeben sich aus einer hochkantstehenden Rechteckform der Riegel 3, 4.

Die Stäbe 2 und die mindestens zwei Riegel 3, 4 bestehen aus einem temperaturwechselbeständigen feuerfesten Material.

## Patentansprüche

1. Setzgestell zur Aufnahme von Brenngut mit einer Anzahl Stäben (2), die nach Art eines Rostes zur Auflagerung des Brenngutes über mindestens zwei Riegel (3, 4) beabstandet zueinander fixiert sind, **dadurch gekennzeichnet, daß** die mindestens zwei Riegel (3, 4) jeweils als eine Steckleiste mit einer Anzahl Steckdurchgangsöffnungen (5) für die Stäbe (2) quer zu einer inneren Durchgangsöffnung in Längsrichtung ausgebildet sind, und die Stäbe (2) mittels mindestens eines in die innere Durchgangsöffnung einsetzbaren Steckverbinders (7) als Steckverbindung gemeinsam fixierbar sind.

2. Setzgestell nach Anspruch 1, **dadurch gekennzeichnet, daß** die Steckleisten als Hohlprofile ausgebildet sind.

3. Setzgestell nach Anspruch 1 oder 2, **dadurch gekennzeichnet, daß** die Stäbe (2) eine Umfangsfläche aufweisen, an deren Profil die Steckdurchgangsöffnungen (5) angepaßt sind.

4. Setzgestell nach Anspruch 3, **dadurch gekennzeichnet, daß** die Stäbe (2) rund oder kantig ausgebildet sind.

5. Setzgestell nach einem der Ansprüche 1 bis 4, **dadurch gekennzeichnet, daß** die Stäbe (2), die mindestens zwei Riegel (3, 4) durchstechen.

6. Setzgestell nach einem der Ansprüche 1 bis 5, **dadurch gekennzeichnet, daß** die Stäbe (2) quer zu ihrer Längsausdehnung Löcher (9) zum Durchführen eines stiftartigen Steckverbinders (7) aufweisen.

7. Setzgestell nach Anspruch 6, **dadurch gekennzeichnet, daß** mindestens zwei dieser Löcher (9) eines Stabes (2) zueinander beabstandet sind gemäß der Beabstandung der zwei inneren Durchgangsöffnungen (6) der mindestens zwei Riegel (3, 4) zueinander.

8. Setzgestell nach Anspruch 6 oder 7, **dadurch gekennzeichnet, daß** die innere Durchgangsöffnung (6) eines Riegels (3, 4) mindestens eine Führung bildet für den Steckverbinder (7).

9. Setzgestell nach einem der Ansprüche 1 bis 8, **dadurch gekennzeichnet, daß** der Steckverbinder (7) an einem Riegel (3, 4) über eine Arretiereinrichtung (8) festsetzbar ist.

10. Setzgestell nach einem der Ansprüche 1 bis 9, **dadurch gekennzeichnet, daß** die mindestens zwei Riegel (3, 4) als säulenartige Stützen für die Stäbe (2) ausgebildet sind.

11. Setzgestell nach Anspruch 10, **dadurch gekennzeichnet, daß** die säulenartigen Stützen als hochkantstehende Rechteckprofile die Stäbe (2) aufnehmen.

12. Setzgestell nach einem der Ansprüche 1 bis 11, **dadurch gekennzeichnet, daß** die Stäbe (2) und die mindestens zwei Riegel (3, 4) aus einem temperaturwechselbeständigen feuerfesten Material bestehen.

## Claims

1. Rack for accommodating combustible material, comprising a number of rods (2) which, like a grate for supporting the combustible material, are fixed such as to be spaced apart via at least two bars (3, 4), **characterized in that** the at least two bars (3, 4) are each designed as a push-in strip having a number of push-in through-holes (5) for the rods (2) transversely to an inner through-hole in the longitudinal direction, and the rods (2) can be jointly fixed as a push-in connection by means of at least one push-in connector (7) which can be inserted into the inner through-hole.

2. Rack according to Claim 1, **characterized in that** the push-in strips are designed as hollow sections.

3. Rack according to Claim 1 or 2, **characterized in that** the rods (2) have a circumferential surface, to the profile of which the push-in through-holes (5) are adapted.

4. Rack according to Claim 3, **characterized in that** the rods (2) are of round or polygonal design.

5. Rack according to one of Claims 1 to 4, **characterized in that** the rods (2) pass through the at least two bars (3, 4).

6. Rack according to one of Claims 1 to 5, **characterized in that** the rods (2) have, transversely to their longitudinal extent, holes (9) for passing a pin-like push-in connector (7) through.

7. Rack according to Claim 6, **characterized in that** at least two of these holes (9) of a rod (2) are spaced apart according to the spacing apart of the two inner through-holes (6) of the at least two bars (3, 4).

8. Rack according to Claim 6 or 7, **characterized in that** the inner through-hole (6) of a bar (3, 4) forms at least one guide for the push-in connector (7).

9. Rack according to one of Claims 1 to 8, **characterized in that** the push-in connector (7) can be secured to a bar (3, 4) via a locking device (8).

10. Rack according to one of Claims 1 to 9, **characterized in that** the at least two bars (3, 4) are designed as column-like supports for the rods (2).

11. Rack according to Claim 10, **characterized in that** the column-like supports accommodate the rods (2) as rectangular sections standing on end.

12. Rack according to one of Claims 1 to 11, **characterized in that** the rods (2) and the at least two bars (3, 4) are made of a refractory material resistant to thermal shock.

## Revendications

1. Dispositif de pose destiné à recevoir un combustible, comportant une pluralité de barres (2) qui, à la manière d'une grille destinée à recevoir le combustible, sont fixées à distance les unes des autres par au moins deux traverses (3, 4), **caractérisé en ce que** lesdites au moins deux traverses (3, 4) sont réalisées chacune sous la forme d'une latte d'enfichage munie d'un certain nombre d'orifices de passage (5) pour les barres (2), qui sont perpendiculaires à une ouverture de passage intérieure dans la direction longitudinale, et les barres (2) peuvent être fixées conjointement sous la forme d'un assemblage enfiché au moyen d'au moins un raccord enfichable (7), apte à être enfiché dans l'ouverture de passage intérieure.

2. Dispositif de pose selon la revendication 1, **caractérisé en ce que** les lattes d'enfichage sont réalisées sous la forme de profilés creux.

3. Dispositif de pose selon la revendication 1 ou 2, **caractérisé en ce que** les barres (2) comportent une surface périphérique, au profil de laquelle sont adaptés les orifices de passage (5).

4. Dispositif de pose selon la revendication 3, **caractérisé en ce que** les barres (2) sont rondes ou polygonales.

5. Dispositif de pose selon l'une quelconque des revendications 1 à 4, **caractérisé en ce que** les barres (2) traversent lesdites au moins deux traverses (3, 4).

6. Dispositif de pose selon l'une quelconque des revendications 1 à 5, **caractérisé en ce que** les barres (2), transversalement à leur dimension longitudinale, comportent des trous (9) pour le passage d'un raccord enfichable (7) en forme de broche.

7. Dispositif de pose selon la revendication 6, **caractérisé en ce qu'**au moins deux de ces trous (9) d'une barre (2) sont situés à une distance l'un de l'autre égale à la distance entre les deux ouvertures de passage (6) intérieures desdites au moins deux traverses (3, 4).

8. Dispositif de pose selon la revendication 6 ou 7, **caractérisé en ce que** l'ouverture de passage (6) intérieure d'une traverse (3, 4) forme au moins un guidage pour le raccord enfichable (7).

9. Dispositif de pose selon l'une quelconque des revendications 1 à 8, **caractérisé en ce que** le raccord enfichable (7) peut être fixé à une traverse (3, 4) au moyen d'un dispositif de blocage (8).

10. Dispositif de pose selon l'une quelconque des revendications 1 à 9, **caractérisé en ce que** lesdites au moins deux traverses (3, 4) sont réalisées sous la forme de supports de type colonne pour les barres (2).

11. Dispositif de pose selon la revendication 10, **caractérisé en ce que** les supports de type colonne, réalisés sous la forme de profilés rectangulaires posés sur chant, reçoivent les barres (2).

12. Dispositif de pose selon l'une quelconque des revendications 1 à 11, **caractérisé en ce que** les barres (2) et lesdites au moins deux traverses (3, 4) sont réalisées dans un matériau réfractaire résistant aux variations de température.
